# EUROPÄISCHE PATENTSCHRIFT

(11) **EP 2 792 415 B1**
(45) Veröffentlichungstag und Bekanntmachung des Hinweises auf die Patenterteilung: **18.07.2018**
(21) Anmeldenummer: 14000987.9
(22) Anmeldetag: 18.03.2014
(51) Int. Cl.: B05B 1/16, E03C 1/04, B05B 1/18

(54) **Sanitärbrause mit einem Brausekopf**
Sanitary shower with a shower head
Douche sanitaire dotée d'une pomme de douche

(30) Priorität: 17.04.2013 DE 102013006602
(43) Veröffentlichungstag der Anmeldung: 22.10.2014
(73) Patentinhaber: Grohe AG, 58675 Hemer (DE)
(72) Erfinder: Wirtz, Holger, 41468 Neuss (DE); Woesthoff, Wulf, 58765 Hemer (DE)

(56) Entgegenhaltungen:
- WO-A1-2012/045276
- CN-C- 100 427 218
- CN-Y- 201 223 832
- DE-A1-102009 008 196
- DE-A1-102011 017 434

## Beschreibung

Die Erfindung betrifft eine Sanitärbrause mit einem Brausekopf nach dem Oberbegriff des Patentanspruches 1.

Bei einer Sanitärbrause höherer Komfortklasse kann der Brausekopf ein Tastenfeld aufweisen, mit dem beim Duschvorgang in beliebiger Weise unterschiedliche Brausestrahlarten miteinander und/oder getrennt voneinander anwendbar sind.

Aus der DE 10 2011 017 434 A1 ist eine Sanitärbrause bekannt, deren Brausekopf ein zumindest zwei Tastelemente aufweisendes Tastenfeld aufweist. Die Tastelemente sind unter Zwischenschaltung eines Tastmechanismus in Wirkverbindung mit Ventilen im Brausekopf. Bei manueller Druckbetätigung dieser Tastelemente ist eine Brausestrahlart einstellbar. Jedes der Tastelemente ist in eine Geschlossenposition federvorgespannt, in der ein Strömungsweg im Brausekopf geschlossen ist. Bei einer manuellen Druckbetätigung wird das jeweilige Tastelement über einen ersten Hubweg in eine Offenposition gedrückt, in der der Strömungsweg geöffnet ist und in der eine am gedrückten Tastelement angeformte Rastkontur in lösbarem Rasteingriff mit einer Gegenkontur eines verstellbaren Steuerschlittens ist. Der Steuerschlitten kann zum Lösen dieses Rasteingriffes in eine Entriegelungsposition verstellt werden, in der die Tastelement-Rastkontur und die Steuerschlitten-Gegenkontur außer Eingriff gebracht sind.

Schließlich ist aus der WO 2012 / 045 276 A1 ein mittels Druckknöpfen betätigter Wasserauslassmechanismus bekannt bei der eine über die Druckknöpfe betätigte Umschalteinrichtung zwischen verschiedenen Wasserkanälen umschaltet.

Zum Lösen dieses Rasteingriffs kann das bereits gedrückte Tastelement ausgehend von seiner eingedrückten Geschlossenposition über einen zweiten Hubweg bis in eine Freigabeposition überdrückt werden. In der Freigabeposition drückt eine Steuerfläche des Tastelementes den Steuerschlitten in die oben erwähnte Entriegelungsposition. Dies hat zur Folge, dass sämtliche Tastelemente von ihrer Offenposition in ihre Geschlossenposition rückgestellt werden. Beim Hochführen des in die Freigabeposition überdrückten Tastelementes wird der Steuerschlitten wieder aus seiner Entriegelungsposition in Richtung auf seine Verriegelungsposition zurückbewegt. Dadurch ist gewährleistet, dass das in die Freigabeposition überdrückte Tastelement nach wie vor in der Offenposition in Rasteingriff mit dem Steuerschlitten gehalten wird und - im Gegensatz zu den anderen Tastelementen - nicht in die Geschlossenposition (das heißt Ausgangslage) zurückspringt. Bei geöffneter Brause-Armatur tritt also stets ein Wasserstrahl aus dem Brausekopf aus, wodurch der nicht druckbeständige Brauseschlauch nicht übermäßig druckbelastet wird.

Bei einem gattungsgemäßen Tastmechanismus kann die Tastenelement-Rastkontur ein elastisch nachgiebiger Rastarm sein, der am Tastelement angeformt ist und an seinem freien Ende einen Rastnocken aufweist. Beim Eindrücken des Tastelements von der Geschlossenposition in die Offenposition (das heißt bei einem ersten Hubweg des Tastelements) verbleibt der Steuerschlitten in der Stellrichtung ortsfest, das heißt unverändert, in seiner Verriegelungsposition und wird nur der Tastelement-Rastarm unter elastischer Verformung mit der die Steuerschlitten-Gegenkontur in Rasteingriff gebracht. Erst zum Lösen dieses Rasteingriffs (das heißt bei einem zweiten Hubweg des Tastelements) wird der Steuerschlitten in der Stellrichtung in eine Entriegelungsposition verstellt, in der die Tastelement-Rastkontur und die Steuerschlitten-Gegenkontur außer Eingriff sind.

In dem oben beschriebenen Tastmechanismus muss der Rastarm einerseits ausreichend bauteilsteif ausgelegt sein, um in der Offenposition des Tastelementes (das heißt nach erfolgtem ersten Hubweg) einen sicheren Rasteingriff zu gewährleisten. Andererseits muss der Rastarm auch ausreichend elastisch nachgiebig ausgeführt sein, damit der Rasteingriff beim Überdrücken des Tastelementes in die Freigabeposition (das heißt beim zweiten Hubweg) leichtgängig lösbar ist.

Die Aufgabe der Erfindung besteht darin, eine Sanitärbrause mit einem Brausekopf bereitzustellen, bei der die Tastelemente in zuverlässiger Weise sowie komfortabel betätigbar sind.

Die Aufgabe ist durch die Merkmale des Patentanspruches 1 gelöst. Bevorzugte Weiterbildungen der Erfindung sind in den Unteransprüchen offenbart.

Die Erfindung beruht auf der Problematik, dass in der oben genannten DE 10 2011 017 434 A1 der Steuerschlitten sowohl beim Eindrücken des Tastelementes in die Offenposition als auch beim weiteren Überdrücken des Tastelementes in die Freigabeposition jeweils über einen Stellweg verschoben wird. Ein solches Verschieben des Steuerschlittens in der Stellrichtung ist jedoch mit entsprechend großen Betätigungskräften verbunden, die der Nutzer auf die Tastelemente aufbringen muss.

Vor diesem Hintergrund verbleibt erfindungsgemäß der Steuerschlitten beim Eindrücken des Tastelementes in die Offenposition ortsfest, das heißt unverändert, in seiner Verriegelungsposition und wird der Steuerschlitten erst für ein Lösen des Rasteingriffes des eingedrückten Tastelementes in eine Entriegelungsposition verschoben. Zudem sind gemäß dem kennzeichnenden Teil des Patentanspruches 1 in der Entriegelungsposition die Tastelement-Rastkontur und die Steuerschlitten-Gegenkontur, in der Stellrichtung des Steuerschlittens betrachtet, um einen Längenversatz zueinander so versetzt, dass der Rasteingriff zwischen der Tastelement-Rastkontur und der Steuerschlitten-Gegenkontur gelöst ist. In der Entriegelungsposition sind daher die Tastelement-Rastkontur und die Steuerschlitten-Gegenkontur, in der Stellrichtung betrachtet, um einen freien Abstand voneinander versetzt.

In einer bevorzugten Ausführung weist der Steuerschlitten einen bauteilsteifen Grundkörper auf, von dem die Gegenkontur elastisch nachgiebig getragen ist. Die Gegenkontur kann von einer Rastposition elastisch nachgiebig in eine Auslöseposition verstellt werden. Der bauteilsteife Grundkörper und die elastisch nachgiebige Gegenkontur können materialeinheitlich und/oder einstückig ausgeführt sein. Alternativ dazu kann der bauteilsteife Grundkörper und die Gegenkontur auch zweiteilig ausgeführt sein. Bei einem Tastvorgang von der Geschlossen- in die Offenposition kann die Steuerschlitten-Gegenkontur unter elastischer Verformung mit der bauteilsteifen Tastelement-Rastkontur in Rasteingriff kommen. Im Gegensatz zur elastisch nachgiebigen Gegenkontur kann die damit zusammenwirkende Rastkontur bauteilsteif am jeweiligen Tastelement ausgebildet sein.

Für eine komfortable Betätigung des Tastenfeldes ist ein einfaches sowie betriebssicheres Lösen des Rasteingriffes zwischen der Tastelement-Steuerkontur und der Steuerschlitten-Gegenkontur von großer Relevanz. Vor diesem Hintergrund ist der Hubweg des Tastelementes in einen ersten Hubweg zwischen seiner Geschlossenposition und seiner Offenposition sowie in einen darauffolgenden zweiten Hubweg von seiner Offenposition in eine Freigabeposition unterteilt. Die Freigabeposition wird daher ausgehend von der Offenposition durch einen Überdrück-Vorgang bei der Druckbetätigung des Tastelementes erreicht. In der Freigabeposition drückt eine Steuerfläche des Tastelementes auf eine korrespondierende Steuerfläche des Steuerschlittens, wodurch dieser die Entriegelungsposition gedrückt wird. Dementsprechend gelangt das Tastelement über den ersten Hubweg in Rasteingriff mit der Steuerschlitten-Gegenkontur, während der Steuerschlitten ansonsten unverändert in seiner Entriegelungsposition verbleibt. Erst bei Kontaktaufnahme der Steuerflächen des Tastelementes und des Steuerschlittens (das heißt über den zweiten Hubweg) wird durch Hubverstellung des Tastelementes in die Freigabeposition der Steuerschlitten bewegungsgekoppelt in seine Entriegelungsposition verstellt.

In der Entriegelungsposition des Steuerschlittens ist die Steuerschlitten-Gegenkontur unverändert in ihrer Rastposition, das heißt sie wird nicht in die Auslöseposition elastisch nachgiebig verstellt. Auf diese Weise kann mit im Vergleich zum Stand der Technik reduzierter manuell aufgebrachter Druckkraft der Auslösevorgang bewerkstelligt werden.

Das zumindest erste und zweite Tastelement wirken bevorzugt bei Betätigung des ersten Tastelementes wie folgt zusammen. So kann zum Rückstellen des ersten Tastelementes von seiner Offenposition in seine Geschlossenposition das zweite Tastelement bis in seine Freigabeposition gedrückt werden. In der Freigabeposition ist aufgrund der oben dargelegten Bewegungskopplungen der Steuerschlitten in die Entriegelungsposition verstellt, in der ein Rasteingriff zwischen den Rastkonturen der ersten/zweiten Tastelemente sowie der korrespondierenden Steuerschlitten-Gegenkonturen gelöst ist. Auf diese Weise springt das erste Tastelement ohne weiteres in seine Ausgangslage, das heißt in die Geschlossenposition, zurück. Beim Hochführen des zweiten Tastelementes wird dagegen der Steuerschlitten aus seiner Entriegelungsposition (das heißt zurück in die Verriegelungsposition) herausgeführt. Dadurch kann das zweite Tastelement nicht in seine Geschlossenposition zurückspringen, sondern bleibt vielmehr in Rasteingriff mit der Steuerschlitten-Gegenkontur (das heißt in der Offenposition).

Im Sinne einer Bauteilreduzierung ist es von Vorteil, wenn die für jedes Tastelement vorgesehene Steuerschlitten-Gegenkonturen an einem gemeinsamen, bevorzugt einteilig ausgebildeten, federnd gelagerten Verriegelungselement ausgebildet sind.

Die vorstehend erläuterten und/oder in den Unteransprüchen wiedergegebenen vorteilhaften Aus- und/oder Weiterbildungen der Erfindung können - außer zum Beispiel in den Fällen eindeutiger Abhängigkeiten oder unvereinbarer Alternativen - einzeln oder aber auch in beliebiger Kombination zur Anwendung kommen.

Die Erfindung und ihre vorteilhaften Aus- und Weiterbildungen sowie deren Vorteile werden nachfolgend anhand von Zeichnungen näher erläutert.

Es zeigen:
- Fig. 1: in einer Teilansicht von oben einen Brausekopf, an dessen Oberseite ein Tastenfeld zur Einstellung von Strahlarten vorgesehen ist;
- Fig. 2: in einer Schnittdarstellung den unterhalb des Tastenfeldes angeordneten Tastmechanismus;
- Fig. 3: in einer Schnittdarstellung entlang der Schnittebene I-I aus der Fig. 2 den Tastmechanismus;
- Fig. 4: den Steuerschlitten in Alleinstellung; und
- Fig. 5 und 6: jeweils Detailansichten, die eine Hubverstellung eines Tastelementes über dem ersten Hubweg und über den zweiten Hubweg veranschaulichen.

In der Fig. 1 ist ein Brausekopf einer Sanitärbrause dargestellt. Der Brausekopf weist an seiner Oberseite ein Tastenfeld 1 mit vier Tastern 2 bis 5 auf, mit deren Hilfe unterschiedliche Strahlarten beliebig miteinander und/oder getrennt voneinander anwendbar sind. Die Taster 2 bis 5 des Tastenfeldes 1 sind unter Zwischenschaltung eines anhand der folgenden Figuren beschriebenen Tastmechanismus 7 in Wirkverbindung mit nicht dargestellten Stellventilen, mit deren Hilfe Strömungswege im Brausekopf zur Einstellung der Brausestrahlart geöffnet oder geschlossen werden.

Die Taster 2 bis 5 sind manuell druckbetätigbar, wobei der Tastmechanismus 7 so ausgelegt ist, dass stets einer der Taster 2 bis 5 in seiner Offenposition O gehalten ist, um eine übermäßige Druckbeaufschlagung des an sich nicht druckbeständig ausgeführten Brauseschlauchs 9 zu vermeiden. Zur Rückstellung von eingedrückten Tastern 2 bis 5 wird einer der Taster bis in eine später beschriebene Freigabeposition F überdrückt. In der Freigabeposition F springen - mit Ausnahme des manuell eingedrückten Tasters - die anderen Taster wieder in die Ausgangslage, das heißt in die Geschlossenposition G, zurück. Der manuell in die Freigabeposition F eingedrückte Taster verbleibt demgegenüber beim Rückführen in seiner Offenposition O, um die vorerwähnte Wasserdruckbelastung des Brauseschlauches 9 zu vermeiden.

Jeder der Taster 2 bis 5 ist auf ein, in der Fig. 1 nur gestrichelt angedeutetes Tastelement 11, 12, 13, 14 des Tastmechanismus 7 gesteckt, das die manuelle Druckbetätigung über einen Schaft 17 bis zu einem nicht dargestellten Stellventil im Brausekopf überträgt. Die Tastelemente 11 bis 14 sind jeweils in einer vertikalen Richtung z hubverstellbar. Zudem sind die Tastelemente 11 bis 14 jeweils paarweise seitlich außerhalb eines in einer Bautiefenrichtung y hubverstellbaren Steuerschlittens 19 angeordnet. Der Steuerschlitten 19 ist in einer Ausgangslage (Fig. 3) in der Bautiefenrichtung y mittels einer Rückstellfeder 21 (Fig. 3) in eine Verriegelungsposition V vorgespannt. Der Steuerschlitten 19 ist von seiner Verriegelungsposition V entgegen der Rückstellfeder 21 über den Stellweg Δy in seine Entriegelungsposition E (Fig. 3, gestrichelt angedeutet) verschoben. Der Steuerschlitten 19 ist zudem zweiteilig ausgeführt, und zwar mit einem bauteilsteifen, oberen Grundkörper 23 sowie einem, darin federnd gelagerten Verriegelungselement 25.

Die Tastelemente 11 bis 14 sind mittels der Ventilanordnung über eine in der Fig. 2 und 3 gezeigte Rückstellkraft F_{R} in Richtung nach oben federvorgespannt.

In der Fig. 2 sind die einander gegenüberliegenden Tastelemente 11 und 12 des Tastmechanismus 7 gezeigt. Demzufolge befindet sich das Tastelement 12 in seiner Ausgangslage, das heißt in seiner Geschlossenposition G. Das in der Fig. 2 links dargestellte Tastelement 11 ist dagegen in seiner eingedrückten Offenposition O gezeigt. In der Geschlossenposition G des Tastelementes 12 befindet sich eine Rastkontur 27, das heißt ein Haltenocken, des Tastelementes 12, oberhalb einer damit korrespondierenden Steuerschlitten-Gegenkontur 31, das heißt ein Rastnocken. Der Haltenocken 27 ist bauteilsteif am jeweiligen Tastelement 11, 12 angeformt.

Durch eine manuelle Druckbetätigung kann das Tastelement 11 gemäß der Fig. 5 von seiner Geschlossenposition G über einen ersten Hubweg Δh₁ in seine Offenposition O verstellt werden. Bei der Hubbewegung Δh₁ in die Offenposition O drückt der bauteilsteife Haltenocken 27 des Tastelementes 11 gemäß der Fig. 5 gegen den Steuerschlitten-Rastnocken 31, der elastisch nachgiebig verstellbar am federnd gelagerten Verriegelungselement 25 angeformt ist. Der Steuerschlitten-Rastnocken 31 wird dabei von seiner Rastposition R (Fig. 5) unter elastisch nachgiebiger Verformung B in seine (in der Fig. 5 gestrichelt angedeutete) Auslöseposition A verstellt und bei Überwinden des Steuerschlitten-Rastnockens 31 wieder in seine Rastposition R rückgestellt. In der so erreichten Offenposition O ist der Steuerschlitten-Rastnocken 31 vom Tastelement-Haltenocken 27 untergriffen (Fig. 5, gestrichelte Darstellung). In der Offenposition O des Tastelementes 11 ist somit der Tastelement-Haltenocken 27 in Rasteingriff mit dem korrespondierenden Steuerschlitten-Rastnocken 31 des federnd gelagerten Verriegelungselementes 25 des Steuerschlittens 19.

Gegebenenfalls können auch weitere Tastelemente 12, 13, 14 in ihre Offenposition O gedrückt sein. Um diese weiteren Tastelemente wieder in die Geschlossenposition G rückzuführen, kann eines der bereits eingedrückten Tastelemente, zum Beispiel das Tastelement 11, über einen zweiten Hubweg Δh₂ von der in der Fig. 7 gestrichelt gezeigten Offenposition O weiter in eine Freigabeposition F überdrückt werden. Bei der Hubbewegung Δh₂ in die Freigabeposition F drückt eine rampenförmige Steuerfläche 33 (Fig. 3) des Tastelementes 11 gegen eine korrespondierende, ebenfalls rampenförmige Steuerfläche 35 (Fig. 3 oder 4) des Steuerschlittens 19, wodurch der Steuerschlitten 19 (mitsamt den Steuerschlitten-Rastnocken 31) entgegen der Rückstellfeder 21 um den Stellweg Δy in die Bautiefenrichtung y bis in die Entriegelungsposition E verschoben wird (Fig. 3).

Mit der Stellbewegung Δy bis in die Entriegelungsposition E wird der Steuerschlitten-Rastnocken 31, in der Stellrichtung y des Steuerschlittens 19 betrachtet, so verlagert, dass der Rasteingriff zwischen dem Tastelement-Haltenocken 27 und dem Steuerschlitten-Rastnocken 31 gelöst ist, wie es in der Fig. 6 dargestellt ist. Gemäß der Fig. 6 ist in der Freigabeposition F der Steuerschlitten-Rastnocken 31 über einen freien Abstand a von dem Tastelement-Haltenocken 27 beabstandet.

Während des ersten Hubweges Δh₁ (Fig. 5) verbleibt der Steuerschlitten 19, in der Stellrichtung y betrachtet, ortsfest, das heißt unverändert, wobei lediglich der am Steuerschlitten 19 elastisch gelagerte Rastnocken 31 zur Überwindung des Haltenockens 27 elastisch verformt wird. Demgegenüber wird während des zweiten Hubweges Δh₂ (Fig. 6) der Steuerschlitten 19 über den Stellweg Δy in der Stellrichtung y bewegt, während der Steuerschlitten-Rastnocken 31 unverändert in der Rastposition A verbleibt.

Die Rückstellung in die Geschlossenposition G erfolgt bei allen eingedrückten Tastelementen, mit Ausnahme des bis in die Freigabeposition F druckbetätigten Tastelementes 11. Beim Hochführen des in die Freigabeposition F betätigten Tastelementes 11 verlagert sich nämlich der Steuerschlitten 19 bereits wieder aus einer Entriegelungsposition E in Richtung auf seine Verriegelungsposition V. Dadurch kann das Tastelement 11 nicht mehr an dem Steuerschlitten-Rastnocken 31 vorbei in seine Geschlossenposition G geführt werden, sondern verrastet der Tastelement-Haltenocken 27 abermals mit dem Steuerschlitten-Rastnocken 31, wodurch das Tastelement 11 in der Offenposition O gehalten bleibt.

### Bezugszeichenliste

- 1: Tastenfeld
- 2 bis 5: Taster
- 7: Tastmechanismus
- 9: Schlauch
- 11 bis 14: Tastelemente
- 17: Schaft
- 19: Steuerschlitten
- 21: Rückstellfeder
- 23: Grundkörper
- 25: federnd gelagertes Verriegelungselement
- 27: Tastelement-Rastkontur
- 31: Steuerschlitten-Gegenkontur
- 33: Tastelement-Steuerfläche
- 35: Grundkörper-Steuerfläche
- G: Geschlossenposition
- O: Offenposition
- F: Freigabeposition
- F_{R}: Rückstellkraft
- Δh₁: erster Hubweg
- a: Abstand
- Δy: Stellweg
- Δh₂: zweiter Hubweg
- z: Vertikalrichtung
- y: Bautiefenrichtung
- x: Seitenrichtung

## Patentansprüche

1. Sanitärbrause mit einem Brausekopf mit einem zumindest zwei Tastelemente (11 bis 14) aufweisenden Tastenfeld (1), bei deren manueller Druckbetätigung eine Brausestrahlart änderbar ist, wobei jedes der Tastelemente (11 bis 14) in eine Geschlossenposition (G) federvorgespannt ist, in der ein Strömungsweg im Brausekopf geschlossen ist, und über einen Hubweg (Δh) in eine Offenposition (O) drückbar ist, in der der Strömungsweg geöffnet ist und in der eine am Tastelement (11 bis 14) angeformte Rastkontur (27) in lösbarem Rasteingriff mit einer Gegenkontur (31) eines in einer Stellrichtung (y) verschiebbaren Steuerschlittens (19) ist, der beim Eindrücken des Tastelements (11 bis 14) in der Stellrichtung (y) ortsfest in seiner Verriegelungsposition (V) verbleibt und zum Lösen des Rasteingriffs in der Stellrichtung (y) in eine Entriegelungsposition (E) verschiebbar ist, in der die Tastelement-Rastkontur (27) und die Steuerschlitten-Gegenkontur (31) außer Eingriff sindwobei in der Entriegelungsposition (E) die Tastelement-Rastkontur (27) und die Steuerschlitten-Gegenkontur (31), in der Stellrichtung (y) des Steuerschlittens (19) betrachtet, um einen Längenversatz (Δy) zueinander so versetzt sind, dass der Rasteingriff zwischen der Tastelement-Rastkontur (27) und der Steuerschlitten-Gegenkontur (31) gelöst ist, **dadurch gekennzeichnet, dass** der Hubweg des Tastelements (11 bis 14) in einen ersten Hubweg (Δh₁) zwischen der Geschlossenposition (G) und der Offenposition (O) sowie in einen folgenden zweiten Hubweg (Δh₂) von der Offenposition (O) in eine Freigabeposition (F) aufgeteilt ist, und dass während des ersten Hubwegs (Δh₁) der Steuerschlitten (19) ohne Stellbewegung in der Stellrichtung (y) unverändert verbleibt und während des zweiten Hubwegs (Δh₂) eine Steuerfläche (33) des Tastelements (11 bis 14) mit dem Steuerschlitten (19) bewegungsgekoppelt ist und diesen über einen Stellweg (Δy) in Stellrichtung (y) in die Entriegelungsposition (E) drückt.

2. Sanitärbrause nach Anspruch 1, **dadurch gekennzeichnet, dass** in der Entriegelungsposition (E) die Tastelement-Rastkontur (27) und die Steuerschlitten-Gegenkontur (31), in der Stellrichtung (y) betrachtet, um einen freien Abstand (a) voneinander beabstandet sind.

3. Sanitärbrause nach Anspruch 1 oder 2, **dadurch gekennzeichnet, dass** der Steuerschlitten (19) einen bauteilsteifen Grundkörper (23) aufweist, von dem die Gegenkontur (31) elastisch nachgiebig getragen ist, welche Steuerschlitten-Gegenkontur (31) von einer Rastposition (R) elastisch nachgiebig in eine Auslöseposition (A) verstellbar ausgebildet ist, so dass bei einem Tastvorgang von der Geschlossen- in die Offenposition (G, O) die Steuerschlitten-Gegenkontur (31) unter elastischer Verformung (B) mit der bauteilsteifen Tastelement-Rastkontur (27) in Rasteingriff bringbar ist.

4. Sanitärbrause nach Anspruch 1, 2 oder 3, **dadurch gekennzeichnet, dass** das die Rastkontur (27) bauteilsteif am jeweiligen Tastelement (11 bis 14) ausgebildet ist.

5. Sanitärbrause nach einem der vorhergehenden Ansprüche, **dadurch gekennzeichnet, dass** in der Entriegelungsposition (E) des Steuerschlittens (19) die Steuerschlitten-Gegenkontur (31) unverändert in ihrer Rastposition (A) verbleibt.

6. Sanitärbrause nach einem der vorhergehenden Ansprüche, **dadurch gekennzeichnet, dass** der Steuerschlitten (19) zweiteilig ausgeführt ist, und zwar mit einem bauteilsteifen Grundkörper (23) und einem federnd gelagerten Verriegelungselement (25), an dem die Gegenkontur (31) ausgebildet ist.

7. Sanitärbrause nach Anspruch 6, **dadurch gekennzeichnet, dass** der Grundkörper (23) des Steuerschlittens (19) eine Steuerfläche (35) aufweist, gegen die in der Freigabeposition (F) des Tastenelements (11 bis 14) dessen Tastelement-Steuerfläche (33) drückt.

8. Sanitärbrause nach einem der Ansprüche 1 bis 7, **dadurch gekennzeichnet, dass** zum Rückstellen des ersten Tastenelements (11) von seiner Offenposition (O) in seine Geschlossenposition (G) das zweite Tastelement (12) bis in seine Freigabeposition (F) drückbar ist.

9. Sanitärbrause nach einem der Ansprüche 6 bis 8, **dadurch gekennzeichnet, dass** die für jedes Tastelement (11 bis 14) vorgesehenen Steuerschlitten-Gegenkonturen (31) an einem gemeinsamen, einteilig oder mehrteilig ausgebildeten federnd gelagerten Verriegelungselement (25) ausgebildet sind.

10. Brausekopf für eine Sanitärbrause nach einem der vorhergehenden Ansprüche.

## Claims

1. Sanitary shower with a shower head with a pushbutton panel (1) having at least two pushbutton elements (11 to 14), the operation of which by manual pressure enables the type of shower jet to be modified, each of the pushbutton elements (11 to 14) being springloaded into a closed position (G), in which a flow path in the shower head is closed, and being arranged to be pressed along a travel path (Δh) into an open position (O) in which the flow path is opened and in which a snap contour (27) formed integrally with the pushbutton element (11 to 14) is in releasable snap-engagement with a counter-contour (31) of a control carriage (19) that is movable in a displacement direction (y), which control carriage, when the pushbutton element (11 to 14) is depressed, remains stationary in the displacement direction (y) in its locking position (V) and, to release the snap-engagement, is movable in the displacement direction (y) into an unlocking position (E) in which the snap contour (27) of the pushbutton element and the counter-contour (31) of the control carriage are disengaged, wherein in the unlocking position (E) the snap contour (27) of the pushbutton element and the counter-contour (31) of the control carriage, viewed in the displacement direction (y) of the control carriage (19), are offset relative to one another by an offset length (Δy) so that the snap-engagement between the snap contour (27) of the pushbutton element and the counter-contour (31) of the control carriage is released, **characterised in that** the travel path of the pushbutton element (11 to 14) is divided into a first travel path (Δh₁) between the closed position (G) and the open position (O) and into a subsequent second travel path (Δh₂) from the open position (O) into an unblocking position (F), and during the first travel path (Δh₁) the control carriage (19) remains unchanged without a displacement movement in the displacement direction (y), and during the second travel path (Δh₂) a control face (33) of the pushbutton element (11 to 14) is kinetically coupled to the control carriage (19) and presses the latter along a displacement path (Δy) in the displacement direction (y) into the unlocking position (E).

2. Sanitary shower according to claim 1, **characterised in that** in the unlocking position (E) the snap contour (27) of the pushbutton element and the counter-contour (31) of the control carriage, viewed in the displacement direction (y), are spaced apart from one another by a clearance distance (a).

3. Sanitary shower according to claim 1 or 2, **characterised in that** the control carriage (19) has a rigid base body (23) by which the counter-contour (31) is resiliently flexibly supported, which counter-contour (31) of the control carriage is arranged to be resiliently flexibly movable from an engaged position (R) into a release position (A), so that on operation of the pushbutton from the closed to the open position (G, O) the counter-contour (31) of the control carriage, with resilient deformation (B), can be brought into snap-engagement with the rigid snap contour (27) of the pushbutton element.

4. Sanitary shower according to claim 1, 2 or 3, **characterised in that** the snap contour (27) is formed as a rigid component on the respective pushbutton element (11 to 14).

5. Sanitary shower according to any one of the preceding claims, **characterised in that** when the control carriage (19) is in the unlocking position (E) the counter-contour (31) of the control carriage remains unchanged in its engaged position (A).

6. Sanitary shower according to any one of the preceding claims, **characterised in that** the control carriage (19) is of two-part construction, namely with a rigid base body (23) and a resiliently mounted locking element (25) on which the counter-contour (31) is formed.

7. Sanitary shower according to claim 6, **characterised in that** the base body (23) of the control carriage (19) has a control face (35) against which the control face (33) of the pushbutton element presses when the pushbutton element (11 to 14) is in the unblocking position (F).

8. Sanitary shower according to any one of claims 1 to 7, **characterised in that** to return the first pushbutton element (11) from its open position (O) to its closed position (G) the second pushbutton element (12) can be pressed into its unblocking position (F).

9. Sanitary shower according to any one of claims 6 to 8, **characterised in that** the counter-contours (31) of the control carriage provided for each pushbutton element (11 to 14) are formed on a common, resiliently mounted locking element (25) of one-part or multi-part construction.

10. Shower head for a sanitary shower according to any one of the preceding claims.

## Revendications

1. Douche sanitaire comprenant une pomme de douche ayant un panneau de touches (1) comportant au moins deux éléments palpeurs (11 à 14) dont l'actionnement par pression manuelle permet de modifier le type de jet de la douche, chacun des éléments palpeurs (11 à 14) étant précontraint élastiquement dans une position fermée (G) dans laquelle un chemin découlement situé dans la pomme de douche est fermé, et pouvant être pressé sur un chemin de déplacement (Δh) dans une position ouverte (O) dans laquelle le chemin d'écoulement est ouvert, et, dans laquelle, un contour d'encliquetage (27) formé sur l'élément palpeur (11 à 14) est en prise par encliquetage amovible avec un contour antagoniste (31) d'un coulisseau de commande (19) mobile en translation dans une direction de réglage (y), qui reste fixe dans sa position de réglage (V) lors d'un enfoncement de l'élément palpeur (11 à 14) dans la direction de réglage (y), et qui pour dégager la mise en prise par encliquetage dans la direction de réglage (y) peut être déplacé en translation dans une position de déverrouillage (E) dans laquelle le contour d'encliquetage (27) de l'élément palpeur et le contour antagoniste (31) du coulisseau de commande sont hors de prise, dans la position de déverrouillage (E), le contour d'encliquetage (27) de l'élément palpeur et le contour antagoniste (31) du coulisseau de commande étant, considéré dans la direction de réglage (y) du coulisseau de commande (19) décalés l'un par rapport à l'autre d'un décalage en longueur (Δy) de sorte que la mise en prise par encliquetage entre le contour d'encliquetage (27) de l'élément palpeur et le contour antagoniste (31) du coulisseau de commande soit dégagée,
**caractérisé en ce que**
le chemin de déplacement de l'élément palpeur (11 à 14) est subdivisé en un premier chemin de déplacement (Δh₁) entre la position fermée (G) et la position ouverte (O) et en un second chemin de déplacement (Δh₂) se connectant à celui-ci de la position ouverte (O) à une position de libération (F), et, pendant le premier chemin de déplacement (Δh₁) le coulisseau de commande (19) reste immobile sans déplacement de réglage dans la direction de réglage (y), et, pendant le second chemin de déplacement (Δh₂) une surface de commande (33) de l'élément palpeur (11 à 14) est couplée en déplacement avec le coulisseau de commande (19) et pousse celui-ci dans la position de déverrouillage (E) sur un chemin de déplacement (Δy) dans la direction de réglage (y).

2. Douche sanitaire conforme à la revendication 1,
**caractérisée en ce que**
dans la position de déverrouillage (E), le contour d'encliquetage (27) de l'élément palpeur et le contour antagoniste (31) du coulisseau de commande sont écartés l'un de l'autre d'une distance libre (a) dans la direction de réglage (y).

3. Douche sanitaire conforme à l'une des revendications 1 et 2,
**caractérisée en ce que**
le coulisseau de commande (19) comporte un corps de base rigide (23) portant la structure antagoniste (31) élastiquement flexible, la structure antagoniste (31) du coulisseau de commande pouvant être déplacée par flexion élastique d'une position d'encliquetage (R) dans une position de dégagement (A) de sorte que, lors d'un processus de manipulation de la position fermée à la position ouverte (G, O), le contour antagoniste (31) du coulisseau de commande puisse être mis en prise par encliquetage avec le contour d'encliquetage rigide (27) de l'élément palpeur par déformation élastique (B).

4. Douche sanitaire conforme à la revendication 1, 2 ou 3,
**caractérisée en ce que**
le contour d'encliquetage (27) est réalisé rigide sur chacun des éléments palpeurs (11 à 14).

5. Douche sanitaire conforme à l'une des revendications précédentes,
**caractérisée en ce que**
lorsque le coulisseau de commande (19) est dans la position de déverrouillage (E), le contour antagoniste (31) du coulisseau de commande reste dans sa position d'encliquetage (A).

6. Douche sanitaire conforme à l'une des revendications précédentes,
**caractérisée en ce que**
le coulisseau de commande (19) est réalisé en deux parties et ce avec un corps de base rigide (23) et un élément de verrouillage (25) monté élastiquement sur lequel est formé le contour antagoniste (31).

7. Douche sanitaire conforme à la revendication 6,
**caractérisée en ce que**
le corps de base (23) du coulisseau de commande (19) comporte une surface de commande (35) contre laquelle, lorsque l'élément palpeur (11 à 14) est dans la position de libération (F) la surface de commande de cet élément palpeur (33) s'applique.

8. Douche sanitaire conforme à l'une des revendications 1 à 7,
**caractérisée en ce que**
pour rappeler le premier élément palpeur (11) de sa position ouverte (O) dans sa position fermée (G), le second élément de détection (12) peut être poussé jusque dans sa position de libération (F).

9. Douche sanitaire conforme à l'une des revendications 6 à 8,
**caractérisée en ce que**
les contours antagonistes (31) du coulisseau de commande prévus pour chacun des éléments palpeurs (11 à 14) sont réalisés sur un élément de verrouillage (25) commun en une partie ou en plusieurs parties monté élastiquement.

10. Pomme de douche pour une douche sanitaire conforme à l'une des revendications précédentes.
